# FASCICULE DE BREVET EUROPEEN

(11) **EP 0 072 302 B1**
(45) Date de publication et mention de la délivrance du brevet: **30.09.1987**
(21) Numéro de dépôt: 82401432.8
(22) Date de dépôt: 30.07.1982
(51) Int. Cl.: B65B 63/02, B65B 53/00, B65D 85/16

(54) **Procédé pour le conditionnement de panneaux d'un matériau compressible et conditionnements réalisés par ce procédé**
Verfahren zum Behandeln von Blöcken aus zusammenpressbarem Material und durch dieses Verfahren verwirklichte Verpackungen
Method of treating panels of compressible material, and packages made by this method

(30) Priorité: 31.07.1981 FR 8114970
(43) Date de publication de la demande: 16.02.1983
(73) Titulaire: ISOVER SAINT-GOBAIN, F-92400 Courbevoie (FR)
(72) Inventeur: Rias, Jean-Claude, F-78670 Villenes sur Seine (FR)
(74) Mandataire: Leconte, Jean-Gérard

## Description

L'invention concerne le conditionnement de panneaux d'un matériau compressible. Elle a plus particulièrement pour objet un procédé pour conditionner en un ou plusieurs lots distincts, eux-mêmes réunis en un unique ensemble, des panneaux de matériaux fibreux.

C'est à cette application que l'on se référera dans la suite de la présente description, mais il apparaîtra clairement à l'homme de l'art que le procédé conforme à l'invention s'applique aussi bien à toute matière compressible autre que les matières fibreuses.

On sait que les matières fibreuses, notamment les fibres de verre, sont fréquemment livrées aux utilisateurs sous forme de panneaux ou matelas ayant sensiblement la forme d'un parallélépipède de dimensions relativement importantes, puisque ses plus grandes dimensions sont souvent de l'ordre de 100 x 50 cm et que son épaisseur peut varier de 30 à 200 mm et même atteindre 500 mm. Ces panneaux peuvent être revêtus, sur une ou plusieurs de leurs faces, d'un matériau en feuille et les panneaux sont eux-mêmes réunis soit en ballots d'une dizaine de panneaux élémentaires, assemblés par une gaine de polyéthylène rétractable ou par une gaine de papier, soit en rouleaux que l'on peut éventuellement eux-mêmes conditionner à l'état comprimé par le procédé décrit dans la demande de brevet FR-A-2 460 862 et dans la demande de premier certificat d'addition FR-A-2 491 889 rattachée à cette demande de brevet, au nom de Saint-Gobain industries.

Par ailleurs, on connaît, d'après le brevet belge 866 144, un procédé d'emballage de panneaux compressibles, suivant lequel on procède à des compressions partielles de lots de panneaux superposés que l'on introduit dans une enveloppe d'emballage.

La livraison aux utilisateurs des panneaux sous forme de simples ballots conduit cependant à une détérioration des panneaux ainsi conditionnés, et, lorsque l'on ouvre le ballot, les panneaux ont perdu leurs propriétés initiales, ce qui est évidemment très nuisible à l'usage du produit.

Il est cependant important, aussi bien en vue du stockage par le fabricant ou l'utilisateur, que pour les opérations de manutention ou de transport, que les panneaux soient conditionnés sous un volume aussi faible que possible, ce qui implique une compression importante de ces panneaux, dans une mesure compatible toutefois avec une reprise de forme satisfaisante, lorsque cesse la compression, et sans détérioration de leurs propriétés mécaniques.

La présente invention vise à proposer un procédé de conditionnement de panneaux d'un matériau compressible qui réponde à ces conditions, sans présenter les inconvénients de la technique antérieure rappelés ci-dessus.

La demanderesse a en effet établi que, si l'on fractionne la compression en au moins deux compressions élémentaires successives d'une amplitude individuelle inférieure au taux de compression global désiré, en maintenant en compression les panneaux entre des éléments rigides, plans et parallèles il est possible d'atteindre des taux de compression (rapport de l'épaisseur d'un matelas avant compression à l'épaisseur après compression) très importants, de l'ordre de 2 à 4, voire 5, sans que les panneaux conditionnés sous pression souffrent des opérations de compression.

L'invention a par conséquent pour objet un procédé de conditionnement de panneaux compressibles caractérisé par les opérations successives suivantes :
on superpose, verticalement ou horizontalement, suivant leur épaisseur, une pluralité de panneaux ;
on gaine la pile ainsi réalisée d'au moins une housse de matière plastique rétractable ;
on soumet à une première compression, perpendiculairement aux grandes faces de panneaux, la pile de panneaux ainsi gainée ;
on provoque la rétraction de la housse sur la pile comprimée pour obtenir un colis de panneaux comprimés ;
on superpose suivant leur épaisseur, éventuellement suivant plusieurs piles contiguës, une pluralité de colis identiques de panneaux comprimés ;
on applique contre chacune des faces d'extrémité de la pile de colis ainsi réalisée un élément rigide plan ;
on soumet à une seconde compression, perpendiculairement auxdits éléments plans, ladite pile de colis ;

et l'on réunit en un unique lot, à l'aide de moyens d'assemblage, la pile de colis ainsi comprimés.

Selon une variante du procédé particulièrement économique et qui s'applique bien au conditionnement de panneaux aisément compressibles, on réalise le colis de panneaux comprimés issu de la première compression en introduisant la pile de panneaux à l'état comprimé dans une gaine tubulaire, faite notamment de papier d'emballage, et dont les dimensions correspondent à celles de la housse de matière plastique ayant subi la rétraction. On soumet ensuite les colis ainsi obtenus à la seconde compression et à l'assemblage comme décrit ci-dessus, pour réaliser la pile de colis comprimés.

Eventuellement les colis élémentaires pourront subir au moins une compression additionnelle suivie d'une rétraction complémentaire de la gaine de matière rétractable, avant d'empiler ces colis.

C'est ainsi que la Demanderesse a réalisé de tels colis en soumettant à une compression d'un taux de 1,27 un empilement de six panneaux, puis, après rétraction de la gaine thermorétractable les entourant, elle a procédé à une compression additionnelle du colis résultant, à un taux de 1,37, suivie d'une rétraction additionnelle de la gaine rétractable, par exemple par chauffage des flancs de cette gaine lorsqu'elle est en une matière thermorétractable.

Enfin, les colis ainsi réalisés ont été superposés pour former une pile de six colis qui a été disposée entre deux plaques rigides et comprimée à un taux de 2, pour être ensuite maintenus en position comprimée à l'aide de moyens d'assemblage pour former un unique lot.

De préférence, le lot ainsi réalisé sera lui-même gainé ensuite d'une enveloppe en matière plastique rétractable que l'on soumettra à une rétraction.

Au moins deux lots identiques pourront être éventuellement gerbés les uns sur les autres, réunis par des moyens d'assemblage et éventuellement gainés d'une housse additionnelle de matière rétractable.

Les moyens d'assemblage des colis et des éléments plans recouvrant partiellement ou totalement les faces d'extrémité du lot comprendront un moyen de cerclage tel qu'un feuillard de matière plastique, de façon que l'ensemble constitué par lesdits éléments plans et les moyens de cerclage maintienne le lot de colis en position comprimée et présente une résistance suffisante à la contre-pression exercée par les colis, sans déformation du lot. Les éléments plans associés aux faces supérieures du lot de colis pourront être constitués par une simple plaque plane et/ou par plusieurs panneaux parallèles, en bois, en carton ou en tout autre matériau présentant une rigidité suffisante. Ce ou ces éléments plans pourront avantageusement avoir à au moins deux extrémités parallèles des retours formant rabats, appliqués contre les faces latérales de la pile.

Pour que les lots individuels que constituent de tels empilements de colis puissent être déplacés à l'aide de chariots à fourche dont les fourches perceront la ou les enveloppes de matière thermorétractable pour venir saisir les lots par leur base, il sera préférable que les moyens mécaniques rigides enserrant chaque lot de colis laissent subsister des passages pour lesdites fourches, même lorsqu'un lot repose sur un lot analogue. A cet effet, des poutres formant raidisseur seront de préférence appliquées entre chaque moyen de cerclage et l'élément plan de la face correspondante du lot. Pour éviter tout déplacement du moyen de cerclage au cours des manutentions, la poutre associée pourra avantageusement comporter une gorge pour loger le moyen de cerclage. Celui-ci pourra aussi être rendu solidaire, par clouage ou par tout autre moyen, de la poutre associée. Dans le cas d'au moins deux lots analogues gerbés les uns sur les autres, chaque lot pourra comporter des moyens de cerclage individuels, les poutres associées à la face inférieure d'un lot étant dans ce cas décalées transversalement par rapport à celles associées à la face supérieure du lot immédiatement inférieur. Les deux lots d'objets pourront également comporter un moyen de cerclage commun passant sur les poutres de la face inférieure du lot disposé à la base et sur les poutres de la face supérieure du lot supérieur, ce dernier reposant par ses poutres inférieures sur les poutres de la face supérieure du lot de base.

Les poutres en question pourront d'ailleurs être fixées à un cadre de façon à former une véritable palette de manutention.

Bien entendu, des moyens de renfort et/ou de protection du lot pourront être prévus, par exemple des plaques protégeant certaines faces verticales du lot, éventuellement avec des rabats appliqués contre les faces attenantes, ou des cornières disposées suivant les arêtes verticales du lot, ou encore des raidisseurs disposés verticalement et/ou transversalement suivant une ou plusieurs faces verticales du lot.

Bien entendu, l'invention n'est pas limitée au procédé de conditionnement qui vient d'être défini, mais elle englobe également les lots de panneaux de matière compressible réalisés par ce procédé.

Les dessins annexés illustrent diverses formes de mise en oeuvre de l'invention. Sur ces dessins :
les figures 1a à 1d illustrent, dans son principe, la compression en plusieurs phases successives des panneaux de matière compressible ;
la figure 2 est une vue en perspective d'un premier type de lot de panneaux préparé par le procédé selon l'invention ;
la figure 3 est une vue partielle, en perspective éclatée, montrant la constitution d'un autre type de lot ;
la figure 4 illustre le gerbage de deux lots du type de la figure 2, mais comportant des moyens de cerclage communs ;
la figure 5 illustre le gerbage de deux lots d'un autre type réalisé par le procédé conforme à l'invention ;
la figure 6 est une coupe transversale d'une poutre présentant une gorge pour le passage d'un feuillard de cerclage ;
la figure 7 est une vue en perspective d'un autre lot préparé par le procédé conforme à l'invention ;
la figure 8 illustre une autre forme de réalisation du procédé selon l'invention ; et
la figure 9 est une vue en perspective, partiellement arrachée, d'un autre lot préparé selon le procédé conforme à l'invention.

On se référera d'abord à la figure 1, qui illustre, dans son principe, la réalisation, conformément au procédé de l'invention, d'un lot de panneaux compressibles 1.

Les panneaux 1 sont d'abord empilés verticalement suivant leur épaisseur (figure 1a), pour former une pile de hauteur x, égale par exemple à 600 mm.

Cette pile est ensuite enveloppée d'une gaine 2 de polyéthylène rétractable et est comprimée à un taux de 1,27, sa hauteur ainsi ramenée à une valeur x₂ égale à 480 mm. La gaine 2 de polyéthylène est ensuite rétractée par chauffage, et l'on obtient ainsi un colis 3 à section ovoïde, dont les flancs ont une hauteur _{Y2} inférieure à x₂ et égale, par exemple, à 360 mm (figure 1b).

Le colis 3 est à nouveau comprimé avec un taux de compression de 1,37, ce qui ramène sa hauteur à une valeur x₃ égale à 350 mm, la gaine 2 étant à nouveau soumise à une rétraction par chauffage de ses flancs. On obtient ainsi un colis 4 à section ovoïde, dont les flancs ont une hauteur y₃ inférieure à x₃ et égale, par exemple, à 220 mm (figure 1c).

Les colis 4 sont enfin empilés les uns sur les autres, dans le sens de leur épaisseur entre deux plaques plans rigides 12 (figure 1d) et sont à nouveau comprimés, perpendiculairement à leur grande face, suivant la flèche Fᵢ, ce qui a pour effet de redonner à chacun des colis la forme d'un parallélépipède rectangle 5, analogue à la pile d'origine représentée sur la figure 1a. mais dont la hauteur _{X4} est égale à 220 mm.

Ensuite, ou simultanément, les piles compactes de colis 5 ainsi réalisées sont réunies rigidement à l'aide de moyens d'assemblage qui seront décrits ci-après, puis coiffées d'une housse de polyéthylène rétractable, qui assure la protection du lot compact de colis de panneaux ainsi réalisé.

Il est à noter que les panneaux de chaque colis et/ou de chaque lot, y compris ceux disposés à la base ou au sommet de chaque pile, ne subissent aucune détérioration du fait des compressions fractionnées auxquelles ils sont soumis et qu'ils reprennent leur forme initiale sans déformation permanente, lorsque l'utilisateur défait le lot ainsi réalisé et libère les panneaux de la gaine 2 qui enserre le colis.

Ainsi qu'il a été indiqué ci-dessus, de nombreux moyens d'assemblage des colis 5 à l'état comprimé et des plaques 12 (figure 1d) peuvent être utilisés dans le cadre de l'invention. Dans les types de lots de colis qui seront décrits ci-après et qui n'ont aucun caractère limitatif, ces moyens d'assemblage sont en outre tels qu'ils permettent le gerbage de deux plusieurs lots analogues sans, pour autant, s'opposer à la manutention des lots par des chariots à fourche.

Dans le cas de la figure 2, une plaque de carton 6 comportant des rabats latéraux 7 est disposée au-dessous du colis 5 situé à la base de la pile et une plaque analogue coiffe le colis supérieur. Des poutres 8 formant raidisseurs sont disposées sur la face externe des plaques 6 et des liens de plastique 9 servant de moyens de cerclage prennent appui sur les poutres 8 et enserrent le colis. Des plaques de carton 10, munies de rabats 11, coiffent les deux faces latérales parallèles de la pile de colis sur lesquelles ne passent pas les liens 9 et servent de protection pour ces faces. Enfin, l'assemblage ainsi réalisé est enveloppé d'une gaine de polyéthylène thermorétractable, pour former un conditionnement compact, peu volumineux et aisément manipulable par un chariot à fourche, dont les organes de préhension peuvent être facilement introduits sous le conditionnement, même lorsque celui-ci est gerbé sur un conditionnement analogue, comme on le verra ci-après.

Dans la variante de la figure 3, une plaque de renfort et de protection 13 est appliquée sur les faces inférieure et supérieure de la pile de colis et, entre cette plaque 13 et les raidisseurs 14, sur lesquels passent les liens de plastique non représentés, sont interposés des panneaux individuels 15 en bois ou en carton, munis à leurs extrémités de rabats 16. Comme dans le cas de la figure 2, les deux faces latérales de la pile de colis sur lesquelles ne passent pas les liens plastiques sont protégées par une plaque 17 munie de rabats 18, mais, entre la plaque 17 et les colis, est interposée une plaque de renfort 19.

La figure 4, sur laquelle les organes déjà décrits en relation avec la figure 2 conservent les mêmes chiffres de référence, montre comment deux lots d'objets analogues à celui de la figure 2 peuvent être gerbés et assemblés pour former un conditionnement unique, en faisant reposer les raidisseurs 8 disposés à la base du lot supérieur sur les raidisseurs de la face supérieure du lot situé au-dessous, et en substituant aux liens individuels de cerclage de chaque lot des liens communs 21, qui enserrent l'ensemble de la pile de lots. Comme précédemment, chaque lot individuel est gainé d'une enveloppe rétractable, et l'ensemble compact formé par les deux lots superposés peut être lui-même protégé par une housse rétractable.

La figure 5 illustre un autre mode de gerbage d'un autre type de conditionnement conforme à l'invention.

Dans ce conditionnement, une plaque de carton 22 est appliquée contre la face inférieure et la face supérieure de chaque lot et les raidisseurs 23 sont solidaires d'un cadre commun 24, avec lequel ils forment une sorte de palette, qui est appliquée contre la plaque 22. Des feuillards métalliques 25 réunissent les extrémités des raidisseurs 23 de la face supérieure et de la face inférieure de chaque lot de colis 5, les raidisseurs 23 et les feuillards 25 associés constituant ainsi un moyen de cerclage du lot. Les feuillards métalliques 25 sont simplement cloués aux extrémités des raidisseurs 23.

Le lot supérieur repose sur le cadre supérieur 24 du lot inférieur par ses raidisseurs 23, qui sont décalés par rapport aux raidisseurs supérieurs du lot inférieur. On notera que les raidisseurs 23 sont aussi décalés en position sur leurs cadres respectifs 24, de manière que les deux lots gerbés soient à l'aplomb l'un de l'autre. Les cadres 24 des deux lots disposés en regard sont réunis par des moyens de jonction, par exemple par des morceaux de feuillard métallique 26 cloués à intervalle régulier sur les deux cadres.

Comme on le voit sur la figure 6, il est également possible de pratiquer dans des raidisseurs 27 une rainure 28 servant de logement pour le lien de cerclage. On notera que, dans cette variante des raidisseurs, ceux-ci sont solidaires d'une semelle 29 par laquelle ils viennent en contact avec les colis.

Dans la forme de mise en oeuvre de l'invention illustrée par la figure 7, des raidisseurs verticaux 30 et/ou transversaux sont prévus sur les faces latérales du lot d'objets, dont les arêtes verticales sont protégées par des cornières 32.

Les figures 8 et 9 illustrent un autre mode de réalisation du procédé selon lequel les moyens d'assemblage de la pile compacte 5 de colis représentée à la figure 1d sont constitués par une caisse d'emballage, notamment une caisse de carton 40 à rabats 41 (figure 8). Comme illustré par cette figure, la pile 5 de colis, comprimée entre les deux plaques planes et rigides 12, est introduite dans la caisse 40 placée de chant et dont les rabats 41 sont en position ouverte. Après la mise en place de la pile 5 dans le carton 40, on replie et fixe éventuellement les rabats 41 les uns aux autres, de façon à constituer un lot modulaire 42 (figure 9) conforme à l'invention.

Comme représenté à la figure 9, plusieurs de ces lots modulaires 42 sont empilés les uns sur les autres pour constituer le conditionnement 45, supporté par le plateau 43, lui-même constitué par exemple d'une feuille de carton munie de raidisseurs 44 ou de plots en bois ou en polystyrène. On remarquera que les lots 42 sont en contact les uns avec les autres par leurs faces définies par les rabats 41 repliés, ce qui implique, selon la figure 9, que les colis de panneaux 1 sont disposés de chant dans le conditionnement 45 et par conséquent que lesdits panneaux reposent sur leur tranche.

Finalement, l'assemblage du conditionnement 45 est effectué en coiffant celui-ci avec une housse de polyéthylène 46, que l'on porte à une température suffisante pour en provoquer la rétraction et par là lier les lots 42 les uns aux autres. Il n'est pas nécessaire dans ce cas de cercler le conditionnement obtenu, dont la fabrication est ainsi rendue plus économique.

Parmi les avantages que procure le mode de réalisation illustré par les figures 8 et 9, on peut citer :
la construction du conditionnement 45 est rendue indépendante de la composition du remplissage des lots modulaires 42,
la cote de la hauteur du conditionnement 45 est très régulière et elle peut être tenue à 2 cm près, ce qui facilite l'introduction dudit conditionnement dans les véhicules couverts,
les arêtes des lots modulaires 42 résistent bien à l'empilement et les contraintes imposées à l'emballage pour le maintien des feutres 1 en compression n'existent pas dans la direction de l'empilement des lots 42, ce qui a pour effet, dans le cas d'un relachement de cette compression dû à la détérioration accidentelle d'un ou plusieurs lots modulaires 42, d'éviter d'affecter la hauteur du conditionnement 45 dans sa constance et par- là de conserver la faculté d'extraire facilement celui-ci du véhicule couvert.

## Revendications

1. Procédé de conditionnement de panneaux compressibles caractérisé par les opérations successives suivantes :
on superpose, verticalement ou horizontalement, suivant leur épaisseur, une pluralité de panneaux (1) ;
on gaine la pile ainsi réalisée d'au moins une housse (2) de matière plastique rétractable ;
on soumet à une première compression, perpendiculairement aux grandes faces des panneaux, la pile de panneaux ainsi gainée ;
on provoque la rétraction de la housse (2) sur la pile comprimée pour obtenir un colis (3) de panneaux comprimés ;
on superpose suivant leur épaisseur, éventuellement suivant plusieurs piles contiguës, une pluralité de colis identiques de panneaux comprimés ;
on applique contre chacune des faces d'extrémité de la pile de colis ainsi réalisée un élément rigide plan (12) ;
on soumet à une seconde compression, perpendiculairement auxdits éléments plans (12), ladite pile de colis ;
et l'on réunit en un unique lot, à l'aide de moyens d'assemblage, la pile de colis (5) ainsi comprimés.

2. Procédé selon la revendication 1, caractérisé en ce que, avant d'être empilés, les colis (3) sont soumis à une compression additionnelle suivie d'une rétraction complémentaire de la housse (2).

3. Procédé selon l'une des revendications 1 et 2, caractérisé en ce que lesdits moyens d'assemblage des colis (5) et des éléments plans (6, 15) recouvrant au moins partiellement la face inférieure et la face supérieure du lot de colis (5), comprennent des moyens de cerclage (9) réunissant les éléments plans associés à une face dudit lot et les éléments plans correspondants associés à l'autre face.

4. Procédé selon la revendication 3, caractérisé en ce que lesdits éléments plans (15) comprennent, suivant deux bords parallèles, des retours (16) formant rabats appliqués contre les faces latérales du lot de colis (5).

5. Procédé selon l'une des revendications 3 et 4, caractérisé en ce que entre lesdits éléments plans (15) et la face correspondante du lot de colis (5) est interposé au moins un élément plan de renfort (13).

6. Procédé selon l'une des revendications 3 à 5, caractérisé en ce que, entre lesdits moyens de cerclage (9) et les éléments plans (6, 15) associés, sont interposées des poutres formant raidisseurs (8, 14).

7. Procédé selon la revendication 6, caractérisé en ce que lesdits moyens de cerclage (9) sont logés dans une gorge (28) desdites poutres (27).

8. Procédé selon l'une des revendications 3 et 4, comprenant des poutres (23), appliquées contre la face extérieure desdits éléments plans (22) et des portions de feuillards métalliques (25) réunissant les extrémités des poutres associées à l'un desdits éléments plans aux extrémités des poutres correspondantes associées à l'autre élément plan, lesdites poutres et lesdits feuillards constituant les moyens de cerclage.

9. Procédé selon la revendication 8, caractérisé en ce que lesdites parties de feuillard (25) sont clouées sur les poutres (23) associées.

10. Procédé selon l'une des revendications 8 et 9, caractérisé en ce que lesdites poutres (23) sont solidaires d'un cadre commun (24) avec lequel elles forment une palette.

11. Procédé selon l'une des revendications 3 à 10, caractérisé en ce que des éléments plans (17) de renfort et de protection sont appliqués contre les faces dudit lot de colis (5) sur lesquelles ne passent pas lesdits moyens de cerclage.

12. Procédé selon la revendication 11, caractérisé en ce que ledit élément plan (17) comprend des retours (18) formant rabats, appliqués contre les faces adjacentes dudit lot de colis (5).

13. Procédé selon l'une des revendications 1 à 12, caractérisé en ce que, après mise en place desdits moyens d'assemblage rigide, ledit lot de colis (5) est gainé d'une housse rétractable.

14. Procédé selon une des revendications 1 à 11, caractérisé en ce que, avant mise en place desdits moyens d'assemblage rigide, ledit lot de colis (5) est gainé d'une housse rétractable, en ce qu'il est ensuite gerbé sur un lot analogue, et en ce que les deux lots sont réunis par des moyens communs d'assemblage rigide pour former un ensemble compact.

15. Procédé selon les revendications 6 et 14, considérées en combinaison, caractérisé en ce que les poutres (8) associées à la face inférieure du lot supérieur reposent sur les poutres (8) associées à la face inférieure du lot de colis inférieur.

16. Procédé selon l'une des revendications 14 et 15, caractérisé en ce que les deux lots de colis (5) sont ensuite gainés d'une housse rétractable commune.

17. Procédé selon les revendications 6 et 13, considérées en combinaison, caractérisé en ce que deux lots de colis (5) sont gerbés l'un sur l'autre, en ce que les poutres (23) associées à la face inférieure du lot supérieur reposent directement sur la face supérieure du lot inférieur, en ce que les poutres associées à la face inférieure du lot supérieur sont décalées de façon telle par rapport aux poutres correspondantes de la face supérieure du lot inférieur que les deux lots soient à l'aplomb l'un de l'autre et en ce que lesdites poutres des deux lots sont réunies par des moyens d'assemblage rigide (26) pour former un ensemble compact.

18. Procédé selon la revendication 17, caractérisé en ce que ledit ensemble est ensuite gainé d'une housse rétractable.

19. Procédé suivant l'une des revendications 1 et 2, caractérisé en ce que lesdits moyens d'assemblage de la pile (5) de colis sont constitués par une caisse d'emballage (40) à rabats (41) dans laquelle lesdits colis sont disposés de chant, le tout formant un lot modulaire (42).

20. Procédé suivant la revendication 19, caractérisé en ce que l'on empile sur un plateau (43) plusieurs lots modulaires (42) posés les uns sur les autres, la pile (45) ainsi obtenue étant assemblée au moyen d'une housse 46 de matière plastique rétractée sur les lots (42).

21. Lots de colis (5) de panneaux d'un matériau compressible susceptibles d'être réalisés par un procédé selon l'une des revendications 1 à 20.

## Claims

1. Process for packaging compressible panels characterized by the following successive operations :
a plurality of panels (1) is superposed, vertically or horizontally, according to the thickness ;
the pile thus produced is sheathed with at least one enclosure (2) of shrinkable plastic material ;
the pile of panels thus sheathed is subjected to a first compression, perpendicularly to the wide panel faces ;
the shrinkage of the enclosure (2) on the compressed pile is caused in order to obtain a package (3) of compressed panels ;
a plurality of identical packages of compressed panels is superposed according to thickness, and possibly according to several contiguous piles ;
a flat rigid element (12) is applied against each of the end faces of the pile of package thus embodied ;
the said pile of packages is subjected to a second compression, perpendicularly to the said flat element (12), and
the pile of packages (5) thus compressed is joined into a single parcel by assembly means.

2. Process according to claim 1, characterized in that, before being stacked, the packages (3) are subjected to an additional compression followed by a complementary shrinkage of the enclosures (2).

3. Process according to either claim 1 or 2, characterized in that said assembly means of the packages (5) and the flat elements (6, 15), at least partially covering the bottom and top surfaces of the parcel of packages (5), comprise binding means (9) joining the flat elements attached to the other side.

4. Process according to claim 3, characterized in that the said flat elements (15) comprise, following two parallel edges, bent portions (16) forming flanges applied against the lateral surfaces of the parcel of packages (5).

5. Process according to either claim 3 or 4, characterized in that at least one flat reinforcement element (13) is interposed between the said flat elements (15) and the corresponding surface of the parcel of packages (5).

6. Process according to any one of claims 3 to 5, characterized in that beams forming braces (8, 14) are interposed between the said binding means (9) and the flat elements (6, 15) attached.

7. Process according to claim 6, characterized in that the said binding means (9) are lodged in a groove (28) of the said beams (27).

8. Process according to either claim 3 or 4, comprising beams (23), applied against the outer surface of the said flat elements (22) and portions of metallic bands (25) joining the ends of the corresponding beams attached to the other flat elements, said beams and said bands forming the binding means.

9. Process according to claim 8, characterized in that the said parts of band (25) are nailed on the attached beams (23).

10. Process according to any one of claims 8 and 9, characterized in that the said beams (23) are unitary with a common frame (24) with which they form a palette.

11. Process according to any one of claims 3 to 10, characterized in that the flat elements (17) for reinforcement and protection are applied against the surfaces of the said parcel of packages (5) over which the said binding means do not pass.

12. Process according to claim 11, characterized in that the said flat element (17) comprises bent portions (18) forming flanges, applied against the adjacent surfaces of the said parcel of packages (5).

13. Process according to any one of claims 1 to 12, characterized in that, after placement of the said rigid assembly means, the said parcel of packages (5) is sheathed with a shrinkable enclosure.

14. Process according to any one of claims 1 to 11, characterized in that, before placement of the said rigid assembly means, the said parcel of packages (5) is sheathed with a shrinkable enclosure, in that it is next stacked on a similar parcel, and in that the two parcels are joined by common rigid assembly means to form a compact unit.

15. Process according to claims 6 and 14, considered in combination, characterized in that the beams (8) attached to the bottom surface of the top parcel rest on the beams (8) attached to the top surface of the bottom parcel of packages.

16. Process according to either claim 14 or 15, characterized in that the two parcels of packages (5) are next sheathed with a common shrinkable enclosure.

17. Process according to claims 6 and 13, considered in combination, characterized in that two parcels of packages (5) are stacked on top of each other, in that the beams (23) is attached to the bottom surface of the top parcel rest directly on the top surface of the bottom parcel, in that the beams attached to the bottom surface of the top parcel are displaced in relation to the corresponding beams of the top surface of the bottom parcel in such a way that the two parcels are sligned above or below one another and in that the said beams of the two parcels are joined by rigid assembly means (26) to form a compact unit.

18. Process according to claim 17, characterized in that the said unit is next sheathed with a shrinkable enclosure.

19. Process according to either claim 1 or 2, characterized in that the said assembly means of the pile (5) of packages are formed by a packing case (40) with flanges (41) in which the said packages are placed edgewise, the whole thing forming a modular parcel (42).

20. Process according to claim 19, characterized in that several modular parcels (42) placed on top of each other are stacked on a platform (43) the pile (45) thus obtained being assembled with an enclosure (46) of plastic material shrunk on the parcels (42).

21. Parcels of packages (5) of panels of a compressible material apt to be embodied by a process according to any one of claims 1 to 20.

## Patentansprüche

1. Verfahren zum Verpacken von kompressiblen Platten, gekennzeichnet durch die folgenden aufeinanderfolgenden Verfahrensschritte :
eine Mehrzahl von Platten (1) wird in Richtung ihrer Dicke vertikal oder horizontal gestapelt ;
der so erreichte Stapel wird von wenigstens einer Hülle (2) aus schrumpfbaren Kunststof umhüllt ;
der so umhüllte Plattenstapel wird mit einem ersten Druck senkrecht auf die großen Flächen der Platten beaufschlagt ;
es wird das Schrumpfen der Hülle (2) hervorgerufen, um ein Packstück (3) der komprimierten Platten zu erhalten ;
eine Mehrzahl von identischen Packstücken von komprimierten Platten wird in Richtung ihrer Dicke, ggf. entsprechend einer Mehrzahl aneinanderliegender Stapel, gestapelt ;
an jeder Endfläche des so erreichten Packstückstapels wird ein starres ebenes Element (12) angeordnet ;
der Packstückstapel wird einer zweiten Komprimierung in Richtung senkrecht auf die ebenen Elemente (12) Elemente (12) unterworfen ; und
der so komprimierte Packstückstapel (5) wird mit Hilfe einer Einrichtung zum Zusammenhalten zu einem einzelnen Los zusammengesetzt.

2. Verfahren nach Anspruch 1, dadurch gekennzeichnet, daß die Packstücke (3), bevor sie gestapelt werden, einer zusätzlichen Komprimierung unterworfen werden, welcher eine ergänzende Schrumpfung der Hülle (2) folgt.

3. Verfahren nach einem der Ansprüche 1 und 2, dadurch gekennzeichnet, daß die Einrichtung zum Zusammenhalten der Packstückstapel (5) und der ebenen Elemente (6, 15), welche wenigstens teilweise die untere Fläche und die obere Fläche des Packstückloses (5) bedecken, eine Bandageneinrichtung (9) aufweist, welche die einer Fläche des Loses zugeordneten ebenen Elemente und die der anderen Fläche zugeordneten entsprechende ebenen Elemente miteinander verbindet.

4. Verfahren nach Anspruch 3, dadurch gekennzeichnet, daß in Richtung zweier paralleler Randflächen Umkantbereiche (16) vorgesehen sind, welche gegen die Seitenflächen des Packstückloses (5) anliegen.

5. Verfahren nach einem der Ansprüche 3 und 4, dadurch gekennzeichnet, daß zwischen den ebenen Elementen (15) und der entsprechenden Fläche des Packstückloses (5) wenigstens ein ebenes Verstärkungselement (13) angeordnet ist.

6. Verfahren nach einem der Ansprüche 3 bis 5, dadurch gekennzeichnet, daß zwischen der Bandageneinrichtung (9) und den zugeordneten ebenen Elementen (6, 15) Aussteifungsbalken (8, 14) angeordnet sind.

7. Verfahren nach Anspruch 6, dadurch gekennzeichnet, daß die Bandageneinrichtung (9) in einer Vertiefung (28) angeordnet ist.

8. Verfahren nach einem der Ansprüche 3 und 4, welches auf die Außenfläche der ebenen Elemente (22) aufgelegte Balken (23) und Metallbandabschnitte (25) aufweist, welche die Enden der einem der ebenen Elemente zu geordneten Balken mit den Enden dem anderen ebenen Element zugeordneten Balken verbinden, wobei die Balken und die Metallbandabschnitte die Bandageneinrichtung bilden.

9. Verfahren nach Anspruch 8, dadurch gekennzeichnet, daß die Metallbandabschnitte (25) auf die zugehörigen Balken (23) genagelt werden.

10. Verfahren nach einem der Ansprüche 8 und 9, dadurch gekennzeichnet, daß die Balken (23) an einem gemeinsamen Rahmen (24) formschlüssig festgelegt sind, mit dem sie eine Stapelpalette bilden.

11. Verfahren nach einem der Ansprüche 3 bis 10, dadurch gekennzeichnet, daß ebene Verstärkungs- und Schutzelemente (17) an die Flächen des Packstückloses (5) angelegt sind, über die sich die Bandageneinrichtung nicht erstreckt.

12. Verfahren nach Anspruch 11, dadurch gekennzeichnet, daß die ebenen Elemente (17) Umkantbereiche (18) aufweisen, welche den anstoßenden Flächen des Packstückloses (5) zugeordnet sind.

13. Verfahren nach einem der Ansprüche 1 bis 12, dadurch gekennzeichnet, daß das Packstücklos (5) nach Anordnung der starren Mittel zum Zusammenhalten mit einer schrumpfbaren Hülle ummantelt wird.

14. Verfahren nach einem der Ansprüche 1 bis 11, dadurch gekennzeichnet, daß das Packstücklos (5) vor Anordnung der starren Mittel zum Zusammenhalten mit einer schrumpfbaren Hülle ummantelt wird, daß es anschließend auf ein entsprechendes anderes Los gestapelt wird, und daß die beiden Lose durch gemeinsame starre Mittel zum Zusammenhalten verbunden werden, um ein kompaktes Ganzes zu bilden.

15. Verfahren nach den Ansprüchen 6 und 14 in ihrer Kombination, dadurch gekennzeichnet, daß die mit der untere Fläche des oberen Loses verbundenen Balken (8) auf den mit der obere Fläche des unteren Packstückloses verbundenen Balken (8) aufliegen.

16. Verfahren nach einem der Ansprüche 14 und 15, dadurch gekennzeichnet, daß die beiden Packstücklose (5) sodann mit einer gemeinsamen schrumpfbaren Hülle ummantelt werden.

17. Verfahren nach den Ansprüchen 6 und 13, in ihrer Kombination, dadurch gekennzeichnet, daß zwei Packstücklose (5) übereinander gestapelt werden, daß die der unteren Fläche des oberen Loses zugeordneten Balken (23) direkt auf der oberen Fläche des unteren Loses aufliegen, daß die der unteren Fläche des oberen Loses zugeordneten Balken derart versetzt bezüglich der entsprechenden Balken der oberen Fläche des unteren Loses angeordnet sind, daß die beiden Lose senkrecht miteinander fluchten, und daß die Balken der beiden Lose von starren Einrichtungen zum Zusammenhalten (26) zur Bildung eines kompakten Ganzen verbunden sind.

18. Verfahren nach Anspruch 17, dadurch gekennzeichnet, daß das Ganze sodann mit einer schrumpfbaren Hülle ummantelt wird.

19. Verfahren nach einem der Ansprüche 1 und 2, dadurch gekennzeichnet, daß die Einrichtung zum Zusammenhalten des Packstückstapels (5) durch einen Verpakkungskasten (40) mit Umkantbereichen (41) gebildet wird, in dem die Packungsstücke hochkant angeordnet sind, wobei das ganze ein modulares Los (42) bildet.

20. Verfahren nach Anspruch 19, dadurch gekennzeichnet, daß auf einer Platte (43) mehrere modulare Lose (32) übereinander gestapelt werden, wobei der so gebildete Stapel (45) mittels einer Hülle (46) aus Kunststoff, welche auf die Lose (42) aufgeschrumpft wird, zusammengehalten wird.

21. Packungsstücklose (5) aus Platten eines kompressiblen Materials, welche geeignet sind, durch ein Verfahren nach einem der Ansprüche 1 bis 20 hergestellt zu werden.
